# FASCICULE DE BREVET EUROPEEN

(11) **EP 1 817 523 B1**
(45) Date de publication et mention de la délivrance du brevet: **23.05.2012**
(21) Numéro de dépôt: 05850654.4
(22) Date de dépôt: 31.10.2005
(51) Int. Cl.: F21S 9/02, F21V 23/04, F21V 3/04, F21V 3/02

(54) **DISPOSITIF D'ECLAIRAGE DE FORME SPHERIQUE**
KUGELFÖRMIGE BELEUCHTUNGSVORRICHTUNG
SPHERICAL LIGHTING DEVICE

(30) Priorité: 29.10.2004 FR 0411608
(43) Date de publication de la demande: 15.08.2007
(73) Titulaire: Ad Hoc Design, 75003 Paris (FR)
(72) Inventeur: MARECHAL, Sylvie, F-75011 Paris (FR)
(74) Mandataire: Novagraaf Technologies
(86) Numéro de dépôt international: PCT/IB2005/003233
(87) Numéro de publication internationale: WO 2006/056834

(56) Documents cités:
- WO-A-02/061333
- WO-A-03/089838
- DE-A1- 4 127 765
- FR-A- 2 637 105
- US-A- 4 985 813

## Description

La présente invention se rapporte au domaine des luminaires.

La présente invention se rapporte plus particulièrement à un dispositif d'éclairage étanche en forme de globe comportant des LEDs, un revêtement en matière souple et un détecteur de choc pour l'allumage et l'extinction du luminaire.

On connaît dans l'état de la technique de nombreux luminaires fonctionnant avec des LED (Light Emitting Diodes).

L'art antérieur connaît déjà, par la demande de brevet PCT WO 01/73860 (Ledcorp), un dispositif lumineux, une diode électroluminescente et un procédé d'utilisation. L'invention objet de cette demande de brevet PCT concerne une lampe à diodes à électroluminescence et un procédé permettant d'utiliser une ou plusieurs lampes, et des produits d'éclairage portables, tels que des lampes de poche, comprenant cette/ces lampe(s) à diodes à électroluminescence. La lampe à diodes à électroluminescence décrite dans cette invention permet d'obtenir une lumière à diffusion uniforme qui rayonne de manière sphérique à 270° dans toutes les directions, radiales et axiales. Cette nouvelle conception de lampe convient tout particulièrement à une utilisation comme source lumineuse de faisceaux lumineux de type à surfaces réfléchissantes, pour produire des faisceaux de lumière. La puce est confinée dans au moins une enveloppe entourant la puce; l'enveloppe s'étendant depuis une première position inférieure à la position de ladite puce vers une seconde position supérieure à la position de la puce. La seconde position de l'enveloppe définit une lentille intérieure en face de ladite puce; la surface de la lentille étant conçue et disposée par rapport à la puce de telle sorte qu'une portion sensiblement uniforme de lumière émise par la puce soit réfléchie par la surface. Ainsi, la lumière rayonne de manière sphérique à un angle supérieur à 270° par rapport à la position de la puce. Dans un mode de réalisation optimal, l'enveloppe présente la forme d'un cylindre à sa position inférieure et la lentille présente une surface de transition s'étendant depuis une position inférieure à la position de la puce à un angle ou à une courbure dirigée vers l'intérieur par rapport à la position cylindrique de manière à confiner la puce.

L'art antérieur connaît également, par la demande de brevet PCT WO 01/01039 (Eveready Battery Company), une structure pour lanterne. L'invention objet de cette demande de brevet PCT concerne un dispositif d'éclairage portable comprenant un corps rectiligne généralement allongé présentant une source lumineuse s'étendant le long d'un côté longitudinal; une base sur une extrémité de laquelle est installé un dispositif en position verticale et un manche disposé sur l'extrémité opposée de la base, le manche comprenant une partie de préhension formant un angle aigu par rapport à un axe vertical traversant le dispositif et par rapport à un plan horizontal lorsque le dispositif est debout sur sa base. L'invention concerne aussi un dispositif d'éclairage portable comprenant un corps adapté pour contenir des piles sèches alimentant le dispositif; au moins une lentille translucide généralement tubulaire émettant la lumière générée par le dispositif; au moins une ampoule incandescente ou des diodes électroluminescentes placées au niveau d'une lentille tubulaire au moins et un circuit électrique connectant les piles sèches à au moins une ampoule ou une diode. L'invention concerne encore un dispositif d'éclairage portable comprenant un corps ayant une base, un boîtier lumineux s'étendant le long d'un côté du corps et un manche placé sur ou à proximité de l'extrémité supérieure du corps, le boîtier lumineux comprenant un couvercle avant de protection translucide dont l'extérieur est convexe en vue latérale. L'invention de cette demande de brevet PCT concerne finalement une lanterne présentant un boîtier lumineux permettant un rayonnement de lumière de 360°, ce boîtier étant constitué d'une source de lumière et relié rotatif à un corps de lanterne par des moyens rotatifs, ce corps étant normalement rectangulaire et présentant des moyens rotatifs décalés par rapport à un axe longitudinal de ce corps, le boîtier étant capable de tourner de manière à croiser l'axe longitudinal dudit corps.

L'art antérieur ne propose pas de dispositifs d'éclairage dont les mécanismes interrupteur sont liés à une action sur la sphère de diffusion de la lumière et qui en même temps sont agréables au toucher afin de rendre plaisante l'action d'allumer et éteindre le dispositif.

La présente invention entend remédier aux inconvénients de l'art antérieur en proposant le dispositif d'éclairage defini par les caractéristiques techniques enonçées dans les revendications ci-jointés.

On comprendra mieux l'invention à l'aide de la description, faite ci-après à titre purement explicatif, d'un mode de réalisation de l'invention, en référence aux figures annexées :
- la figure 1 illustre un dispositif d'éclairage selon l'invention ;
- la figure 2 représente un schéma fonctionnel du dispositif d'éclairage selon l'invention.

Le dispositif (1) selon l'invention, illustré par les figures 1 et 2, est composé de plusieurs éléments de nature technique : une batterie (2), un circuit électronique (3), une ou plusieurs LED(s) (*Light Emitting Diode -* Diode électroluminescente) (4) et un détecteur de choc (5).

Le dispositif (1) est de forme sphérique et constitué d'une enveloppe (6) sensiblement sphérique fabriquée en matière plastique, par exemple du polyéthylène ce qui lui procure à la fois transparence (partielle ou totale) à la lumière et résistance aux chocs. Cette enveloppe (6) a une épaisseur généralement comprise entre 0,1 cm et 1,5 cm, par exemple 0,4 cm. De plus, elle est recouverte d'une fine couche en matière souple du type silicone. Cette couche procure au dispositif un toucher particulier et agréable ainsi qu'une opacité atténuant la lumière à l'image de lune qui réfléchit partiellement celle du soleil.

La partie basse (définie par la position de repos) du dispositif (1) comprend un bouchon (7) permettant l'accès aux composants intérieurs (2, 3, 4, 5) du dispositif. Ce bouchon (7) a une section sensiblement circulaire de la sphère et est solidaire de l'enveloppe sphérique (6) par l'intermédiaire d'un pas de vis serré. Des joints d'étanchéité (non représentés sur la figure) sont ajoutés pour garantir une meilleure protection contre l'humidité. Les moyens de fixation de ce bouchon (7) à l'enveloppe (6) peuvent être tout moyen assurant le maintien et l'étanchéité (surtout vis-à-vis de l'eau) de l'ensemble.

Dans sa partie intérieure à la sphère, le bouchon (7) comprend des moyens de fixation des composants internes (circuit électronique (3), détecteur de choc (5) et lampes LED (4), batterie (2)). Le bouchon (7) comprend, en outre dans sa partie externe, des moyens d'alimentation également étanches. Ces moyens peuvent être du type prise électrique ou logement (8) doté de connecteurs électriques pouvant être mis en prise avec un socle (9) de recharge de type prise électrique. L'intérêt du socle (9) est de pouvoir jouer sur l'esthétisme de l'ensemble (*sphère + socle*).

Une batterie (2) rechargeable délivre l'énergie nécessaire à l'alimentation de quatre LED (4). La batterie (2) peut être tout type de batterie électrique rechargeable et étanche, par exemple une batterie à base de plomb. Un dispositif chargeur comprenant, entre autres, un système d'alimentation ou un transformateur, permet de recharger la batterie (2) depuis l'alimentation électrique courante. Ce dispositif chargeur peut être compris dans le socle de recharge (9) ou dans le dispositif d'éclairage (1). Les LED (4) sont positionnées sensiblement au centre de la sphère et selon une répartition adaptée pour fournir un éclairage homogène, par exemple les extrémités des LED (4) peuvent former une pyramide équilatère.

La batterie (2) fournit une autonomie de plus de huit heures, permettant une utilisation normale pendant les soirées.

Le dispositif (1) comprend également un détecteur de choc (5) et un circuit électronique (3) associé. Ces deux éléments permettent de constituer un interrupteur au dispositif d'éclairage. Le détecteur de choc (5) est un microphone qui commande, via le circuit électronique (3), l'allumage ou l'extinction des LED (4). Lorsque l'utilisateur donne un léger choc sur l'enveloppe sphérique (6), le microphone (5) délivre un courant électrique interprété par le circuit électronique (3) comme étant un signal de changement d'état (allumé, éteint). Ainsi lorsque l'utilisateur souhaite allumer ou éteindre le luminaire (1), il donne un léger choc sur la sphère (6).

Le microphone ou tout type de détecteur de choc (5) peut être choisi de sorte à détecter les ondes de choc supérieures à un certain seuil. Certains microphones disposent d'un mécanisme de réglage de la sensibilité, ce qui permet d'adapter ce seuil en fonction des utilisations ou des conditions extérieures. Cela permet d'envisager de nombreuses applications différentes. Par exemple, la sphère étanche peut être placée dans une piscine, et les remous ou vaguelettes provoquées par les baigneurs fait jouer l'éclairage.

Le système d'allumage/extinction est de type sensible à la variation de pression à l'intérieur du dispositif, cette onde de variation de pression (onde de choc) étant créée par le choc de l'utilisation sur l'enveloppe. En effet, le choc émet une onde dans la sphère et les capteurs utilisés sont sensibles aux variations de pression interne.

Les LED (4) fournissent une restitution de la lumière plus importante que les ampoules généralement utilisées dans les éclairages d'extérieur. Les LED sont des diodes de 5 W (watt), par exemple, pouvant être bleues, jaunes, blanches ou rouges ou teintée de couleurs. Les différentes couleurs possibles permettent d'obtenir des jeux de lumières importants et variés. Le dispositif (1) doté de quatre DEL (4) de 5 W a un rendu lumineux équivalent à 60 W incandescents (c'est-à-dire le rendu lumineux d'une ampoule à incandescence de puissance 60 W).

Le dispositif (1) selon la présente invention peut ainsi se présenter comme étant un dispositif autonome sans-fil permettant de restituer un éclairage équivalent à 60 W pendant plus de huit heures. De nombreuses applications peuvent en découler.

Pour une utilisation décorative d'intérieur ou d'extérieur, la sphère a un diamètre compris entre 30 et 40 cm.

Le dispositif (1) selon la présente invention peut également s'appliquer au domaine des bijoux, auquel cas, la sphère a un diamètre d'environ 5 cm et les composants intérieurs sont pris de taille sensiblement plus petite.

Dans un mode de réalisation, le dispositif (1) est un dispositif d'éclairage sans fil totalement sphérique. Le poids des composants internes fixés au bouchon (7) permet d'obtenir un effet balancier du type culbuto fournissant ainsi un effet lumineux sympathique.

Les moyens d'étanchéité du dispositif selon la présente invention concernent deux parties du bouchon (7) _{:}
- le joint qui assure l'étanchéité de l'orifice de recharge électrique du bouchon ;
- le joint qui assure la liaison entre l'enveloppe (6) et le bouchon (7).

Le processus de réalisation des joints fait appel à un robot de collage piloté par une commande numérique. Ce type de machine dépose des joints polymères de type mastic, par exemple mastic silicone. Le dosage et la forme du joint sont maîtrisés par le système d'injection de la machine.

En ce qui concerne le joint qui assure l'étanchéité de l'orifice de recharge électrique du bouchon (7) : la batterie est mise en place au-dessus de l'orifice de recharge en contact avec le joint. L'étanchéité est assurée par le dessous de la batterie qui devient le couvercle de l'orifice de recharge.

En ce qui concerne le joint qui assure la liaison entre l'enveloppe (6) et le bouchon (7) :le bouchon est mis en place avant polymérisation complète du joint, ceci afin d'épouser parfaitement la forme du plan de joint qui lui fait vis-à-vis.

L'étanchéité est effective après un délai de 24 heures qui correspond au temps total de polymérisation du mastic

## Revendications

1. Dispositif d'éclairage (1) comportant au moins une LED (*Light Emitting Diode* - Diode électroluminescente) (4), une enveloppe (6), une batterie (2) et un circuit électronique (3) d'allumage/extinction de ladite LED **caractérisé en ce que** l'enveloppe (6) est recouverte d'une couche de matière souple apte à recevoir un choc par un utilisateur pour allumer/éteindre la LED et **en ce que**, en outre, ledit dispositif comporte, en son intérieur, un détecteur de choc (5) de type microphone relié audit circuit électronique (3), ledit détecteur (5) étant apte à détecter un choc sur ladite couche de matière souple recouvrant l'enveloppe (6) pour commander l'allumage/extinction de ladite LED.

2. Dispositif d'éclairage (1) selon la revendication 1, **caractérisé en ce que** ladite enveloppe (6) est en matière plastique, par exemple du polyéthylène et la couche en matière souple est en silicone.

3. Dispositif d'éclairage (1) selon la revendication 1 ou 2, **caractérisé en ce qu'**il comporte 4 LED (4).

4. Dispositif d'éclairage (1) selon l'une quelconque des revendications précédentes, **caractérisé en ce que** ladite batterie (2) se recharge par un cordon d'alimentation relié à une prise du secteur.

5. Dispositif d'éclairage (1) selon l'une quelconque des revendications 1 à 3, **caractérisé en ce qu'**il comprend, en outre, un logement (8) muni de connecteurs électriques reliés à la batterie (2), les connecteurs étant aptes à être mis en contact avec un support de recharge (9) relié à l'alimentation électrique courante pour recharger ladite batterie (2).

6. Dispositif d'éclairage (1) selon la revendication précédente, **caractérisé en ce que** ledit support de recharge (9) est en prise avec ledit logement (8).

7. Dispositif d'éclairage (1) selon l'une quelconque des revendications précédentes, **caractérisé en ce que** ledit circuit électronique (3) est apte à commander l'allumage/extinction des LED lorsque le signal reçu dudit détecteur de choc (5) est supérieur à une valeur seuil.

8. Dispositif d'éclairage (1) selon la revendication précédente, **caractérisé en ce qu'**il comprend, en outre, des moyens aptes à modifier ladite valeur seuil.

9. Dispositif d'éclairage selon l'une des revendications précédentes **caractérisé en ce qu'**il comprend, en outre, des moyens d'étanchéité (7).

## Claims

1. Lighting device (1) having at least one LED (Light Emitting Diode) (4), an casing (6), a battery (2) and an electronic power up/power down circuit (3) for said LED **characterised in that** the casing (6) is covered with a layer of flexible material adapted to receive an impact by a user to turn on / off the LED and **in that**, in addition, said device includes, in its interior, an impact detector (5) of the microphone type connected to said electronic circuit (3), said detector being adapted to detect an impact on said layer of flexible material covering casing (6) in order to control the powering up/powering down of said LED.

2. Lighting device (1) according to claim 1, **characterised in that** said casing (6) is made of plastic, for example of polyethylene and the layer of flexible material is silicone.

3. Lighting device (1) according to claim 1 or 2, **characterised in that** it includes 4 LED (4).

4. Lighting device (1) according to any of the preceding claims, **characterised in that** said battery (2) is recharged by a power cord connected to power grid.

5. Lighting device (1) according to any of claims 1 to 3, **characterised in that** it further comprises a housing (8) equipped with electrical connectors connected to the battery (2), the connectors being adapted to come into contact with a charging stand (9) connected to the power supply current to charge said battery (2).

6. Lighting device (1) according to the preceding claim, **characterised in that** said charging stand (9) is engaged with said housing (8).

7. Lighting device (1) according to any preceding claim, **characterised in that** said electronic circuit (3) is able to control the powering up/powering down of the LED when the signal received from said impact sensor (5) is greater a threshold value.

8. Lighting device (1) according to the preceding claim, **characterised in that** it further comprises means for modifying said threshold value.

9. Lighting device according to one of the preceding claims, **characterised in that** it further comprises the sealing means (7).

## Patentansprüche

1. Beleuchtungsvorrichtung (1), umfassend mindestens eine LED *(Light Emitting Diode -* Leuchtdiode) (4), eine Hülle (6), eine Batterie (2) und eine elektronische Schaltung (3) zum Ein-/Ausschalten der LED, **dadurch gekennzeichnet, dass** die Hülle (6) von einer Schicht aus flexiblem Material bedeckt ist, das dazu geeignet ist, einen Stoss durch einen Benutzer zu empfangen, um die LED ein-/auszuschalten und dadurch, dass außerdem die Vorrichtung in ihrem Inneren einen Stossdetektor (5) des Typs Mikrophon umfasst, der mit der elektronischen (3) Schaltung verbunden ist, wobei der Detektor (5) dazu in der Lage ist, einen Stoss auf das flexible Material, das die Hülle (6) bedeckt, nachzuweisen, um das Ein-/Ausschalten der LED zu steuern.

2. Beleuchtungsvorrichtung (1) nach Anspruch 1, **dadurch gekennzeichnet, dass** die Hülle (6) aus Plastikmaterial ist, z. B. Polyethylen, und das flexible Material aus Silikon.

3. Beleuchtungsvorrichtung (1) nach Anspruch 1 oder 2, **dadurch gekennzeichnet, dass** sie 4 LEDs (4) umfasst.

4. Beleuchtungsvorrichtung (1) nach einem der vorhergehenden Ansprüche, **dadurch gekennzeichnet, dass** die Batterie (2) durch ein Versorgungskabel, das mit einer Netzsteckdose verbunden ist, aufgeladen wird.

5. Beleuchtungsvorrichtung (1) nach einem der Ansprüche 1 bis 3, **dadurch gekennzeichnet, dass** sie außerdem eine Lagerung (8) umfasst, die mit elektrischen Verbindern versehen ist, die mit der Batterie (2) verbunden sind, wobei die Verbinder dazu ausgelegt sind, mit einer Ladehaltevorrichtung (9) in Kontakt zu stehen, die mit der unter Spannung stehenden elektrischen Versorgung verbunden ist, um die Batterie (2) aufzuladen.

6. Beleuchtungsvorrichtung (1) nach dem vorhergehenden Anspruch, **dadurch gekennzeichnet, dass** die Ladehaltevorrichtung (9) mit der Lagerung (8) in Eingriff steht.

7. Beleuchtungsvorrichtung (1) nach einem der vorhergehenden Ansprüche, **dadurch gekennzeichnet, dass** die elektronische Schaltung (3) dazu ausgelegt ist, die Ein-/Ausschaltung der LED zu steuern, wenn das von dem Stossdetektor erhaltene Signal (5) höher als ein Schwellenwert ist.

8. Beleuchtungsvorrichtung (1) nach dem vorhergehenden Anspruch, **dadurch gekennzeichnet, dass** sie außerdem Mittel umfasst, die dazu ausgelegt sind, den Schwellenwert zu verändern.

9. Beleuchtungsvorrichtung nach einem der vorhergehenden Ansprüche, **dadurch gekennzeichnet, dass** sie außerdem Dichtungsmittel (7) umfasst.
